# EUROPÄISCHE PATENTSCHRIFT

(11) **EP 0 843 456 B1**
(45) Veröffentlichungstag und Bekanntmachung des Hinweises auf die Patenterteilung: **06.05.1999**
(21) Anmeldenummer: 97103345.1
(22) Anmeldetag: 28.02.1997
(51) Int. Cl.: H04M 11/04

(54) **Verfahren zum Orten einer hilfebedürftigen Person sowie Sender für ein mobiles Personen-Notrufsystem**
Method for locating a help seeking person and emitter for a mobile personal alarm system
Procédé pour repérer une personne appelant au secours et émetteur pour système personnel mobile d'alarme

(30) Priorität: 16.11.1996 DE 29619164 U
(43) Veröffentlichungstag der Anmeldung: 20.05.1998
(73) Patentinhaber: Oepen, Siegfried, 53894 Mechernich/Kommern (DE)
(72) Erfinder: Oepen, Siegfried, 53894 Mechernich/Kommern (DE)
(74) Vertreter: König, Werner, Dipl.-Ing.

(56) Entgegenhaltungen:
- EP-A- 0 532 826
- DE-A- 3 740 632
- DE-A- 4 325 087
- DE-U- 9 406 605
- US-A- 5 075 671
- US-A- 5 128 979
- US-A- 5 223 844

## Beschreibung

Die Erfindung betrifft ein Verfahren zum Orten einer hilfebedürftigen Person mittels eines mobilen Personen-Notrufsystems mit einem am Körper dieser Person zu tragenden Sender, der auf einen Empfänger arbeitet, welcher nach Auslösen eines Notrufes automatisch die Weitergabe von spezifischen Orts- und Personendaten an automatisch ausgewählte und/oder vorher festgelegte und aus einem Speicher abrufbare Adressaten auslöst sowie einen zur Durchführung des Verfahrens geeigneten Sender.

Derartige Notrufsysteme, die zur Weitergabe der Orts- und/oder Personendaten ein vorhandenes Telefonnetz benutzen, sind bekannt.

So wird in der EP-A 0532 826 eine Notrufeinrichtung beschrieben, bei der der Notrufsender die Basisstation eines schnurlosen Festnetz-Telefons oder eine speziell dafür ausgebildete Basisstation eines normalen, schnurbehafteten Funknetz-Telefons anspricht. Bei einem Notruf wird ein Wählvorgang eingeleitet, mit dem eine oder mehrere vorher gespeicherte Rufnummern angewählt und eine Freisprecheinrichtung eingeschaltet oder eingespeicherter Text bzw. eine vereinbarte Tonfolge abgerufen wird. Eine Ortung des Notrufenden ist nicht vorgesehen, da der Notruf ohnehin nur aus dem Umkreis der Basisstation erfolgen kann. Die Lösung eignet sich deshalb nur für die Benutzung in Altersheimen und in ähnlichen Einrichtungen.

Ein ähnliches lokales Notrufsystem wird in der US-A-5 128 979 beschrieben.

Ein Notrufsystem mit geringer Sendeleistung ist Gegenstand der DE-A 4 325 087. Der Sender soll hierbei ein Signal abgeben, das von einem speziellen Notrufempfänger empfangen werden kann. Derartige Empfänger können dann im eigenen Haus, in Parkhäusern, Banken, Zügen usw. installiert werden. Diese sollen ein optisches und akustisches Signal auslösen, mit dem bereitwillige Helfer herbeigerufen werden sollen. Der Sender soll in einem Uhrengehäuse untergebracht werden.

Eine Ortung oder eine Datenübermittlung ist hierbei nicht vorgesehen, da der Empfänger sich immer in unmittelbarer Nähe des Notrufenden befinden muß. Sind keine Personen in der Nähe, die Hilfe leisten können und wollen, so versagt dieses System.

Ebenfalls in ein Uhrengehäuse eingebaut sein soll eine Sendeeinrichtung nach der DE-A 37 40 632. Das System setzt speziell zugeordnete Empfänger voraus, die bei einem Notruf eine Telefonverbindung, z.B. zu einer Notrufzentrale, herstellen. Sender und Empfänger sind an begrenzte Standorte gebunden, so daß diese Lösung ebenfalls nur für Altersheime etc. sinnvoll ist.

Neben den vorbeschriebenen ortsgebundenen Einrichtungen sind auch Notrufsysteme bekannt, die mittels komplizierter Technik eine nahezu weltweite Ortung eines Notrufs erlauben.

So ist mit dem DE-GM 94 06 605.1 eine Anlage bekannt, die speziell zur Ortung von gestohlenen Fahrzeugen gedacht ist, die in abgewandelter Weise jedoch auch für Personennotrufe verwendet werden kann.

Über das C-, D-, E- oder ein ähnliches digitales Funknetz werden kodierte Signale an eine Zentrale gegeben. Der Standort des Fahrzeuges wird über die jeweilige Umsetzerparzelle grob erkannt und kann dann mittels Signallaufzeitmessung noch genau bestimmt werden. Die Methode setzt dazu geeignete Einrichtungen beim Funknetzbetreiber voraus. Eine Kombination mit dem GPS-Satellitenortungssystem (Global Positioning System) ist möglich.

Die Ortung eines Fahrzeuges nach einem Diebstahl, einem Unfall oder einem ähnlichen Ereignis mittels der Übertragung von Daten, die vorher durch einen GPS-Empfänger ermittelt wurden, ist auch Gegenstand der US-A-5 223 844. Für den Fall, daß aus irgendwelchen Gründen eine GPS-Ortung nicht möglich ist, ist eine umfangreiche Meß- und Rechentechnik vorgesehen.

Die zuletzt beschriebenen ortsunabhängigen Notrufsysteme setzen komplizierte und voluminöse Einrichtungen mit entsprechendem Energiebedarf voraus, die nur als Einbaugeräte für Fahrzeuge in Frage kommen.

Der Erfindung liegt die Aufgabe zugrunde, ein Verfahren der eingangs genannten Art anzugeben, das mit wenig Energie arbeitet, sowie einen Notrufsender, das klein gebaut werden kann und trotzdem nahezu weltweit eine leichte Ortung der in Not befindlichen Person erlaubt.

Erfindungsgemäß wird die Aufgabe dadurch gelöst, daß von dem Sender nach Auslösung eines Notrufs in geringer Anzahl und geringem zeitlichen Abstand für den Empfang durch ein digitales Mobilfunknetz geeignete Notrufsignale gesendet werden, die mindestens mit einer das Notrufsignal als Notruf identifizierbaren Kennung und individuellen Personenkenndaten der notrufenden Person kodiert sind, und daß anschließend mit gegenüber den Notrufsignalen verringerter Leistung ein Funkpeilsignal ausgestrahlt wird.

Ein für das Verfahren geeigneter Sender muß nach Auslösen eines Notrufes einige wenige wie oben gekennzeichnete Notrufsignale senden und dann auf das Senden eines Funkpeilsignals umschalten.

Durch die Teilung des Notrufsignals in wenige energiereiche Notrufe und ein anschließendes energiearmes Peilsignal kann der Sender entsprechend klein gebaut werden, so daß er Platz in einer Armbanduhr oder einem Pager findet.

Die Übertragung des Notrufsignals erfolgt bevorzugt über die Steuerkanäle eines digitalen Funknetzes, also über das GSM-Funknetz (D-Netz), das E-Netz oder das zukünftige F-Netz. Durch das Funknetz wird die jeweilige Funkparzelle erkannt, aus der der Notruf erfolgt, so daß zunächst eine grobe Ortung gegeben ist. Von dem Funknetzempfänger wird der Notruf zu einer für die jeweilige Netzparzelle zuständige Notrufkentrale, also z.B. die Polizei, Bergwacht etc. weitergeleitet. Diese übernimmt dann die Feinortung des Notrufenden mittels Funkpeilung.

Daraus resultiert, daß die Sendeleistung des Senders nur eine Reichweite von wenigen Kilometern überwinden muß, um einen nahezu weltweiten Schutz zu bieten.

In dem Uhrengehäuse findet neben dem Sender auch noch ein z.B. quarzgesteuertes Uhrwerk Platz, so daß es nach außen nicht sofort als Notrufsender erkennbar ist. Ferner ist gewährleistet, daß der Energieträger (Batterie oder Akkumulator) ständig in Betrieb ist und rechtzeitig erkannt wird, wann eine Nachladung oder ein Batterietausch erfolgen muß.

Der Notruf kann von der hilfebedürftigen Person durch Betätigen eines Auslöseknopfes ausgelöst werden. Der Notruf enthält eine kodierte Kennung, die den Notruf als solchen identifizierbar macht, und die Auskunft über die Person des Notrufenden gibt. In Verbindung mit der Kennung können dann neben den örtlichen Hilfeleistenden, z.B. über eine Notrufzentrale, weitere Personen automatisch benachrichtigt werden, die der Notrufende vorher bestimmt hat und deren Rufnummern dann aus einem Speicher abgerufen werden.

Die Ortung des Peilsignals kann über einen Scanner erfolgen. Dieser gibt beim Empfang des Peilsignals ein akustisches Alarmzeichen ab, und zwar in Intervallen, die kürzer werden je stärker das Peilsignal empfangen wird. Eine Entfernungsschätzung kann durch einen Prozessor vorgenommen und durch ein Display angezeigt werden.

Das digitale Funknetz muß in bereits bekannter Weise über eine Einrichtung verfügen, durch die ein Notruf als solcher erkannt werden kann und die die Daten festhält, aus denen hervorgeht, in welcher Funkparzelle der Notruf abgesandt wurde.

Die Energieversorgung des Senders kann durch zusätzliche Versorgungszellen in den Gliedern des Armbandes unterstützt werden. Das Uhrengehäuse bzw. das Uhrarmband können auch mit Solarzellen ausgestattet sein, die ganz oder zum Teil die Energieversorgung mit übernehmen. Dies dient der Auffüllung der Akkumulatoren durch Lichteinstrahlung, so daß der Ladezustand annähernd konstant gehalten werden kann. Eine zusätzliche Kapazitätsanzeige kann Auskunft über den Ladezustand des Akkumulators geben.

Der Alarm wird durch einen Auslöseschalter ausgelöst. Bei einem Sender in Form eines gewöhnlichen Pagers ist der Auslöser ein Schalter, dessen Betätigung nur in ganz eindeutiger Art und Weise erfolgen kann und der gegen ein zufälliges Betätigen geschützt ist. Dies ist dadurch gewährleistet, daß der Schalter eine Druckbetätigung auf einen Knopf erfordert, der hinter der Oberfläche des Gerätes zurückspringt, der zur Betätigung einen vergleichsweise hohen Widerstand bietet und der ferner durch eine Kunststoffkappe geschützt ist, die vor der Betätigung auf einfache Art und Weise aufgeklappt oder entfernt werden muß. Die Kunststoffkappe soll stark genug sein, einen Stoß abzufangen, der ansonsten eine Betätigung des Schalters bewirken könnte.

Der Sender im Uhrwerk wird bevorzugt durch einen Auslöser betätigt, der im Verschluß des Armbandes untergebracht ist. Die Betätigung verschließt gleichzeitig den Armbandverschluß in einer Art und Weise, daß dieser nur mit Gewalt und unter Zerbrechen der Armbandglieder wieder zu lösen ist. Die elektrische Verbindung zur Elektronik in der Uhr wird durch eine Leiterbahn in den einzelnen Gliedern des Uhrarmbandes bewirkt. Der Leiter ist durch eine isolierte und wasserdichte Verbindung geschützt.

Die Aussendung des Notrufsignals und später des Peilsignals kann nur durch Zerstörung des Senders gestoppt werden. Auch der Sender muß deshalb wasserdicht und stoßfest geschützt sein und darf durch einfache Zerstörungsmaßnahmen nicht zu beeinträchtigen sein.

Das Notrufsignal soll ein nach dem GSM-Standard vorgegebenes Format erhalten und auf einer GSM-Frequenz gesandt werden, die das GSM-Netz für den Signalisierungskanal bereitstellt.

Das Peilsignal muß eine Frequenz knapp über oder unter der üblichen GSM-Frequenz haben, da die Bandbreite des Senders eingeschränkt ist und an sich nur eine Frequenz zur Verfügung steht. Es kann eine individuelle Modulation erhalten, um eine Fehlfunktion oder Verwirrung über den Absender zuverlässig zu vermeiden.

Dieses Peilsignal wird solange ausgestrahlt, bis die Energiereserven des Senders aufgebraucht sind. Der Sender kann zusätzlich über eine Bereitschaftsanzeige verfügen, die dem Notrufenden eine Information darüber gibt, ob eine Funkverbindung zu einer Funkparzelle besteht oder nicht. Sie empfängt dazu die von dem Funknetz ständig ausgesandten Bereitschaftssignale. Die Empfangsempfindlichkeit dieser Bereitschaftsanzeige ist so abgestimmt, daß sie einen Empfang der Bereitschaftssignale in Abhängigkeit von der Sendeleistung des Senders des Notrufsystems anzeigt. Sie erlischt, wenn eine zu große Distanz zum Empfänger der Funkparzelle zu überbrücken ist.

Die Netzzentrale ist mit den einzelnen Funkparzellen eines GSM-Netzes verbunden. An die Netzzentrale ist eine Systemeinheit gekoppelt, die den Signalisierungskanal ständig auf eingehende Notrufsignale überwacht.

Das erkannte Notrufsignal wird zunächst auf die individuelle Kennung untersucht. Anschließend werden die nötigen Alarmierungen ausgelöst und die aus einem Speicher abgerufenen Adressaten benachrichtigt. Wird ein solcher Anruf entgegengenommen, so hört die betreffende Person eine Sprachansage mit der Aufforderung, den Notruf zu quittieren, also die Notrufzentrale zurückzurufen und zu bestätigen, den Notruf erhalten zu haben.Ferner übermittelt die Sprachansage die Notrufkennung und die Funkparzelle, aus welcher der Notruf empfangen wurde, um eine grobe Lokalisierung des Notrufes zu übermitteln.

Wenn die Quittierung der zu benachrichtigenden Personen erfolgt ist, werden die Benachrichtigungsanrufe gestoppt. Die Anrufe können parallel an alle zu benachrichtigenden Personen erfolgen.

Der Notruf kann auch in Verbindung mit einem Pagersystem erfolgen. In Deutschland werden z.B. die Pagersysteme Scall, City-Ruf, Quix, Skyper angeboten. In der Datenbank der Netzzentrale können zur Benachrichtigung sowohl Telefonnummern als auch Pagernummern aufgeführt werden. Bei der Pageralarmierung wird durch die Alarmierungseinheit der Netzzentrale ein Benachrichtigungsauftrag an einen Pagerdienstanbieter erteilt, über welchen dann die Nachricht an den entsprechenden Empfänger verschickt wird. Hierbei soll ein Pagersystem angewendet werden, welches in der Lage ist, alphanummerische Informationen zu .bearbeiten. Die entsprechenden Informationen werden auf dem Display des Pagers angezeigt. Der Pager alarmiert den Adressaten daneben akustisch über den Notruf. Eine Quittierung des Notrufes kann auch dann über Telefon erfolgen, wenn die Notrufnachricht über einen Pager erfolgte.

Die Quittierung des Notrufs über Telefon erfolgt im DTMF-Format. Es handelt sich dabei um einen ebenso einmaligen Code, wie es der der Notrufkennung ist, der nur denjenigen Personen bekannt gemacht wird, die für einen Benachrichtigungsanruf bestimmt sind. Die Person, die den Notruf abgesandt hat, darf den Code nicht kennen. Dies allein gewährleistet, daß der Notruf nicht unter Zwang quittiert werden kann, wodurch die Benachrichtigungsanrufe gestoppt würden.

Nach der Notrufübertragung auf dem DCCH-Steuerkanal im GSM-Netz wird die zugehörige Funkparzelle durch den "Stand-Alone Dedicated Control Channel (SDCCH)" ermittelt. In diesem Moment sendet der Notrufsender bereits das Peilsignal, daß dann mit einem Peilgerät genauer lokalisiert werden kann.

Die Erfindung soll nachstehend noch anhand eines Ausführungsbeispiels näher erläutert werden. Die zugehörige Zeichnung zeigt das Funktionsschema anhand eines Blockschaltbildes.

Das von einem Notrufsender 1 empfangene Notrufsignal wird von einer Antenne 2 einer zellulären Sende-/Empfangsstation 3 aufgefangen und an die nächste Netzzentrale 4 weitergeleitet.

Das Notrufsignal wird innerhalb von 15 Sekunden beispielsweise 3mal gesendet. Nach Ablauf dieser Zeit geht der Notrufsender 1 dazu über, ein Peilsignal in 10-Sekunden-Intervallen auszusenden. Das Peilsignal wird mit deutlich verringerter Intensität ausgesandt als das zuvor ausgesandte Notrufsignal, wobei die Sendeleistung aufca. 10 % abgesenkt werden kann.

In der Netzzentrale 4 wird durch den Notruf ein Signalverarbeitungsbaustein 5 aktiviert, der anhand der Kodierung des empfangenen Notrufsignals den Notrufer identifiziert und aus einem Speicher 6 die Daten der zu benachrichtigenden Dienste und Personen entnimmt. Ein Telefondienst übernimmt über einen Wählbaustein 7 die nötigen Benachrichtigungen und wählt ein oder mehrere Telefone 8 an. Dabei wird auch die Funkparzelle mitgeteilt, aus der der Notruf gesandt wurde, so daß der Notrufende grob geortet werden kann. Die Feinortung übernimmt dann der benachrichtigte Dienst, z.B. die Polizei, mit Hilfe einer Funkpeilung, die auf das dann ausgesandte Peilsignal des Notrufsenders anspricht. In umgekehrter Richtung, d. h. vom Telefon 8 zum Wählbaustein 7 kann eine Quittierung des Anrufs erfolgen.

Ggf. erfolgt zusätzlich über einen Pagerdienst 9 eine Benachrichtigung von Diensten oder Personen. Der Pagerdienst 9 spricht über ein Pager-Funknetz 10 einen individuellen Pager 11 an.

Um zu vermeiden, daß bei mehreren Notrufen innerhalb eines Gebietes, in dem die Notrufenden geortet werden müssen, Irritationen entstehen, enthalten die von dem Funkpeilsender ausgesandten Signale ebenfalls eine aufmodulierte, individuelle Kennung, so daß der jeweilige Notrufer identifiziert werden kann.

Es kann auch vorgesehen sein, nach einer gewissen Zeit, beispielsweise nach 5 Minuten, ein zweites Mal eine Notrufsignalserie auszusenden, um sicher zu gehen, daß mindestens ein Notrufsignal empfangen wird. Die Intervalle der Peilsignale können dann erhöht werden, so daß z.B. nur alle 20 Sekunden ein Peilsignal gesendet wird.

## Patentansprüche

1. Verfahren zum Orten einer hilfebedürftigen Person mittels eines mobilen Personen-Notrufsystems mit einem am Körper dieser Person zu tragenden Sender, der auf einen Empfänger arbeitet, welcher nach Auslösen eines Notrufes automatisch die Weitergabe von spezifischen Orts- und Personendaten an automatisch ausgewählte und/oder vorher festgelegte und aus einem Speicher abrufbare Adressaten auslöst, **dadurch gekennzeichnet,** daß von dem Sender nach Auslösung eines Notrufs in geringer Anzahl und geringem zeitlichen Abstand für den Empfang durch ein digitales Mobilfunknetz geeignete Notrufsignale gesendet werden, die mindestens mit einer das Notrufsignal als Notruf identifizierbaren Kennung und individuellen Personenkenndaten der notrufenden Person kodiert sind, und daß anschließend mit gegenüber den Notrufsignalen verringerter Leistung ein Funkpeilsignal ausgestrahlt wird.

2. Sender (1) für ein mobiles Personen-Notrufsystem zur Durchführung des Verfahrens nach Anspruch 1, **gekennzeichnet durch** einen Auslöser, mit dem zunächst das Senden eines Notrufs mit in geringer Anzahl und geringem zeitlichen Abstand für den Empfang durch ein digitales Mobilfunknetz geeigneten Notrufsignalen, die mindestens mit einer das Notrufsignal als Notruf identifizierbaren Kennung und individuellen Personenkenndaten einer notrufenden Person kodiert sind, ausgelöst wird, und einen Umschalter, mit dem nach Ablauf einer voreingestellten Zeit auf das Senden eines Funkpeilsignals mit gegenüber den Notrufsignalen verringerter Leistung umgeschaltet wird.

3. Sender (1) nach Anspruch 2, dadurch gekennzeichnet, daß er auf dem Steuerkanal des Funknetzes arbeitet.

4. Sender (1) nach Anspruch 2 oder 3, dadurch gekennzeichnet, daß er im Gehäuse einer Armbanduhr untergebracht ist.

5. Sender (1) nach Anspruch 2 oder 3, dadurch gekennzeichnet, daß er im Armband einer Armbanduhr untergebracht ist.

6. Sender (1) nach Anspruch 4 oder 5, dadurch gekennzeichnet, daß Energieträger für ihn im Armband der Armbanduhr untergebracht sind.

7. Sender (1) nach Anspruch 2 oder 3, dadurch gekennzeichnet, daß er in einem Pagergehäuse untergebracht ist.

8. Sender (1) nach einem der Ansprüche 5 oder 6, dadurch gekennzeichnet, daß ein den Notruf auslösender Schalter im Verschluß eines mit zum Sender (1) führenden elektrischen Leitungen versehenen Armbandes der Armbanduhr angeordnet ist.

9. Sender (1) nach Anspruch 8, gekennzeichnet durch eine den Verschluß des Armbandes nach Betätigen des Schalters unlösbar verschließende Verriegelung.

10. Sender (1) nach einem der Ansprüche 2 bis 9, dadurch gekennzeichnet, daß er einen Empfangsbaustein hat, der die von dem Mobilfunknetz ausgesendeten Bereitschaftssignale empfängt und deren Empfang bis zu einer vorbestimmten Feldstärke anzeigt.

11. Sender (1) nach einem der Ansprüche 2 bis 10, dadurch gekennzeichnet, daß das Funkpeilsignal mit einer individuellen Personenkennung kodiert ist.

## Claims

1. Process for fixing the location of a person requiring assistance by means of a mobile personal emergency call system, using a transmitter worn on the body of this person which operates to a receiver which, once an emergency call has been activated, automatically triggers the transfer of specific location and personal data to automatically selected and/or previously established addressees, who can be called up from a memory facility, **characterized in that** after an emergency call has been activated, emergency call signals which are suitable for reception by a digital mobile radio network are transmitted by the transmitter in paucity and using small time intervals, whereby these emergency call signals are encoded with at least a marker, which identifies the emergency call signal as an emergency call, and individual personal identification data of the person making the call, and that subsequent to this, a radio direction-finding signal is emitted, which, in comparison to the emergency call signals, works on reduced power.

2. Transmitter (1) for a mobile personal emergency call system for effecting the process according to claim 1, **characterized by** an activator, which initially triggers the transmission of an emergency call with emergency call signals in paucity and with small time intervals which are suitable for reception by a digital mobile radio network, whereby these emergency call signals are encoded with at least a marker which identifies the emergency call signal as an emergency call and individual personal identification data of the person making the call, and by a switch-over device which, after a pre-determined period of time has elapsed, switches over to the transmission of a direction-finding signal which, in turn, uses comparably less power than the emergency call signals.

3. Transmitter (1) according to claim 2, characterized in that it operates within the frequency band of the radio network control channel.

4. Transmitter (1) according to claim 2 or 3, characterized in that it is fitted within a watch case.

5. Transmitter (1) according to claim 2 or 3, characterized in that it is fitted within a watch strap.

6. Transmitter (1) according to claim 4 or 5, characterized in that power sources for it are fitted into the watch strap.

7. Transmitter (1) according to claim 2 or 3, characterized in that it is fitted into a pager housing.

8. Transmitter (1) according to one of the claims 5 or 6, characterized in that a switch which activates the emergency call is arranged in the clasp of a watch strap, whereby the watch strap is provided with electrical leads connected to the transmitter (1).

9. Transmitter (1) according to claim 8, characterized by a locking system which permanently locks the clasp of the strap after the switch has been operated.

10. Transmitter (1) according to one of the claims 2 to 9, characterized in that it has a reception module which receives the readiness signals transmitted by the mobile radio network and the reception of which is shown up to a pre-determined field strength.

11. Transmitter (1) according to one of the claims 2 to 10, characterized in that the direction-finding signal is encoded with an individual identification marker.

## Revendications

1. Procédé de repérage d'une personne en difficultés avec un système d'appel de détresse mobile individuel comportant un émetteur devant être porté par la personne sur elle ; cet émetteur agit sur un récepteur qui, après le déclenchement d'un appel de détresse, déclenche automatiquement la retransmission de données spécifiques relatives aux lieux et aux personnes à des destinataires sélectionnés automatiquement et/ou définis antérieurement et appelables dans une mémoire; **ce procédé est caractérisé en ce que,** après le déclenchement d'un appel de détresse, l'émetteur émet des signaux d'appel de détresse en petit nombre et à bref intervalle, qui sont adaptés à la réception par un réseau de radiocommunication mobile et sont codés au minimum avec, d'une part, une marque d'identification permettant l'identification du signal d'appel de détresse comme tel et d'autre part avec les données d'identification individuelles de la personne émettant l'appel de détresse; et en ce que un signal radiogoniométrique d'une puissance plus faible que les signaux d'appel de détresse est émis immédiatement après ceux-ci.

2. Emetteur (1) pour un système d'appel de détresse mobile individuel permettant la mise en oeuvre du procédé selon la revendication 1 et **caractérisé par** un déclencheur avec lequel, tout d'abord, l'émission d'un appel de détresse est déclenchée, avec des signaux d'appel de détresse en petit nombre et à bref intervalle, qui sont adaptés à la réception par un réseau radio mobile et sont codés avec au moins une marque d'identification permettant l'identification du signal d'appel de détresse comme tel ainsi qu'avec des données individuelles relatives à la personne émettant l'appel de détresse, et par un commutateur qui, à l'issue d'une période prédéfinie, agit sur l'appareil de telle sorte qu'il commence à émettre un signal radiogoniométrique d'une puissance réduite par rapport aux signaux d'appel de détresse.

3. Emetteur (1) selon la revendication 2, caractérisé en ce qu'il fonctionne dans la bande de fréquences du canal de commande du réseau de radiocommunication.

4. Emetteur (1) selon la revendication 2 ou 3, caractérisé en ce qu'il est placé dans le boîtier d'une montre-bracelet.

5. Emetteur (1) selon la revendication 2 ou 3, caractérisé en ce qu'il est placé dans le bracelet d'une montre-bracelet.

6. Emetteur (1) selon la revendication 4 ou 5, caractérisé en ce que ses sources d'énergie sont placées dans le bracelet d'une montre-bracelet.

7. Emetteur (1) selon la revendication 2 ou 3, caractérisé en ce qu'il est placé dans le boîtier d'un téléavertisseur.

8. Emetteur (1) selon une des revendications 5 ou 6, caractérisé en ce qu'un commutateur déclenchant l'appel de détresse est placé dans la fermeture d'un bracelet de montre-bracelet équipé de conduits électriques établissant la liaison avec l'émetteur (1).

9. Emetteur (1) selon la revendication 8, caractérisé par un verrou fermant le mécanisme de fermeture du bracelet après l'actionnement du commutateur de telle sorte qu'il soit impossible d'ouvrir ce mécanisme de fermeture.

10. Emetteur (1) selon une des revendications 2 à 9, caractérisé en ce qu'il est équipé d'un module récepteur qui reçoit les signaux de disponibilité émis par le réseau radio mobile et affiche la réception de ces signaux jusqu'à une intensité de champ prédéterminée.

11. Emetteur (1) selon une des revendications 2 à 10, caractérisé en ce que le signal radiogoniométrique est codé avec une marque d'identification individuelle relative à une personne déterminée.
